# EUROPÄISCHE PATENTANMELDUNG

(11) **EP 4 779 096 A1**
(43) Veröffentlichungstag der Anmeldung: **22.07.2026**
(21) Anmeldenummer: 25152700.8
(22) Anmeldetag: 19.01.2025
(51) Int. Cl.: E04B 1/68

(54) **ABSCHALELEMENT MIT FUGENBANDAUFNAHME**

(71) Anmelder: Albanese, Pino, 8400 Winterthur (CH)
(72) Erfinder: Albanese, Pino, 8400 Winterthur (CH)
(74) Vertreter: Gachnang AG Patentanwälte

(57) **Zusammenfassung**

Die Erfindung betrifft ein Abschalelement (1) zum Abschalen von Anschlussflächen und Halten eines Fugenbands (2) bei der Erstellung von bewehrten Betonbauelementen. Das Abschalelement hat eine Stützvorrichtung (5) mit mehreren Längsstäben (6), und mehreren stabförmigen Klammern (8) von denen jede jeweils einen Fugenbandhalteabschnitt (24) aufweist. Das Abschalelement weist eine an der Stützvorrichtung (5) befestigte erste Schalungswandung (3) und eine an der Stützvorrichtung (5) befestigte zweite Schalungswandung (3) auf. Die mehreren Längsstäbe (6) sind mit den mehreren stabförmigen Klammern (8) so verbunden, dass die Fugenbandhalteabschnitte (24) zwischen der ersten Schalungswandung (3) und der zweiten Schalungswandung (4) eine Fugenbandaufnahme (7) bilden. Das Abschalelement (1) ist ein verlorenes Abschalelement (1).

## Beschreibung

Die Erfindung betrifft ein Abschalelement zum Abschalen von Anschlussflächen und Halten eines Fugenbands bei der Erstellung von bewehrten Betonbauelementen.

Beim Betonieren von grossen Betonbauelementen, wie beispielsweise Betonplatten, Betonbodenplatten, Betonwänden oder Betondecken, erfolgt das Betonieren abschnittsweise.

Beim Betonieren eines Betonbauelementabschnitts werden die Anschlussflächen, an welche der nächste Betonbauelementabschnitt anschliesst unter Anderem mit einem verlorenen Abschalelement, das im ausgehärteten Betonbauelement verbleibt, geschalt. Dazu wird das Abschalelement an mindestens einer Bewehrungslage befestigt, auf das befestigte Abschalelement mindestens eine weitere Bewehrungslage aufgelegt und die mindestens eine weitere aufgelegte Bewehrungslage an dem Abschalelement befestigt. Das Befestigen des Abschalelements an der mindestens einen Bewehrungslage und das Auflegen der mindestens einen weiteren Bewehrungslage auf das befestigte Abschalelement erfolgt so, dass Bewehrungsstäbe der Bewehrungslagen in den Raum des nächsten zu betonierenden Betonbauelementabschnitts als Anschlusselemente vorstehen. Beim Betonieren stellt sich die Schalungswandung des Abschalelements gegen das Abfliessen des flüssigen Betons, sodass dieser in der Form des zu betonierenden Betonbauelementabschnitts gehalten ist. Die Schalungswandung ist typischerweise netzartig ausgebildet und kann beispielsweise durch ein Streckmetall oder glasfaserverstärktes Kunststoffnetz gebildet sein. D.h. die Schalungswandung umfasst zahlreiche Durchbrüche, bzw. Öffnungen, welche eine raue Anschlussfläche erzeugen. Der nächste Betonbauelementabschnitt wird dann an die Anschlussfläche anbetoniert. Durch die raue Anschlussfläche wird zwischen den Betonbauelementabschnitten eine mechanisch verzahnte Verbindung erzielt. Die so von der Schalungswandung erzeugte Fläche zwischen den Betonbauelementabschnitten, wird auch als Arbeitsfuge bezeichnet.

Beim Betonieren beispielsweise einer Betonbodenplatte müssen in vielen Fällen die Arbeitsfugen in der ausgehärteten Betonbodenplatte gegen Durchtritt von Wasser abgedichtet sein. Für die Abdichtung einer Arbeitsfuge wird ein verlorenes Abschalelement, das zwei Schalungswandungen aufweist und zwischen den zwei Schalungswandungen ein dichtendes Fugenband hält verwendet. Im ausgehärteten Betonbauelement erstreckt sich das Fugenband dann quer zur Arbeitsfuge und dichtet diese dadurch ab.

Was fehlt ist ein Abschalelement zum Abschalen von Anschlussflächen und zur Erstellung von abgedichteten Arbeitsfugen, das einfach herstellbar und einfach anwendbar ist.

Es ist somit eine Aufgabe der Erfindung ein solches Abschalelement bereitzustellen.

Die Aufgabe wird gelöst durch ein Abschalelement gemäss den Merkmalen des Anspruchs 1. Die jeweiligen abhängigen Ansprüche betreffen bevorzugte Ausführungsformen des Abschalelements.

Die Erfindung betrifft ein Abschalelement zum Abschalen von Anschlussflächen und Halten eines Fugenbands bei der Erstellung von bewehrten Betonbauelementen.

Das Abschalelement hat eine Stützvorrichtung mit mehreren Längsstäben, und mehreren stabförmigen Klammern, von denen jede jeweils einen Fugenbandhalteabschnitt aufweist.

Das Abschalelement weist eine an der Stützvorrichtung befestigte erste Schalungswandung, und eine an der Stützvorrichtung befestigte zweite Schalungswandung auf.

Dabei sind die mehreren Längsstäbe mit den mehreren stabförmigen Klammern so verbunden, dass die Fugenbandhalteabschnitte zwischen der ersten Schalungswandung und der zweiten Schalungswandung eine Fugenbandaufnahme bilden.

Das Abschalelement ist ein verlorenes Abschalelement.

Jede der mehreren stabförmigen Klammern ist jeweils einstückig, insbesondere aus einem stabförmigen Material oder aus einem Flachmaterial, geformt. Jede der Klammern kann sich, in einem Zustand, in dem das Abschalelement mit den mehreren Längsstäben quer zur Richtung der Schwerkraft gehalten ist, jeweils über die gesamte Höhe des Abschalelements erstrecken.

Das Abschalelement kann zum Abschalen von Anschlussflächen bei der Erstellung von beispielsweise Bodenplatten, Betonplatten, Betonbodenplatten, Betonwänden oder Betondecken verwendet werden.

Die Fugenbandaufnahme ist dazu ausgelegt ein Fugenband aufzunehmen und mit den Fugenbandhalteabschnitten zu halten. Dadurch ermöglicht die Verwendung des Abschalelements mit einem in der Fugenbandaufnahme aufgenommenen und mit den Fugenbandhalteabschnitten gehaltenen Fugenband die Erstellung eines Betonbauelements mit einer abgedichteten Arbeitsfuge.

Ein verlorenes Abschalelement ist ein Abschalelement, welches dazu ausgelegt ist, im Betonbauelement einbetoniert und im ausgehärteten Betonbauelement belassen zu werden.

Die Fugenbandaufnahme ist dazu ausgelegt ein Fugenband durch Einschieben in die Fugenbandaufnahme aufzunehmen und durch die Fugenbandhalteabschnitte zu halten. Die Fugenbandaufnahme kann dazu ausgelegt sein, ein Fugenband quer, insbesondere orthogonal zu der ersten Schalungswandung und quer, insbesondere orthogonal, zu der zweiten Schalungswandung zu halten.

Von den mehreren Längsstäben kann eine Anzahl, insbesondere sechs, bevorzugt genau sechs, Längsstäbe die Fugenbandhalteabschnitte miteinander verbinden. Jeder der Fugenbandhalteabschnitte kann jeweils an seiner Aussenseite mit der Anzahl Längsstäbe verbunden sein. Die Aussenseite ist die Seite, welche dem von der Fugenbandaufnahme gebildeten Fugenbandaufnahmeraum abgewandt ist. Dies ermöglicht ein einfaches und von den Fugenbandhalteabschnitten geführtes Einschieben eines Fugenbands in die Fugenbandaufnahme und in den Fugenbandaufnahmeraum.

Das Abschalelement kann ein längliches Abschalelement sein. Die mehreren Längsstäbe können sich in Längsrichtung, insbesondere parallel zur Längsrichtung, des Abschalelements erstrecken. Die mehreren Längsstäbe können Rundstäbe oder Flachstäbe sein. Dabei sind Flachstäbe, Stäbe aus einem Flachmaterial.

Die erste Schalungswandung und die zweite Schalungswandung können jeweils netzartig ausgebildet sein. Sie können jeweils von einem Streckmetall gebildet sein. Sie können jeweils ein, insbesondere glasfaserverstärktes, Kunststoffnetz sein. Sie können sich jeweils entlang der mehreren Längsstäbe, insbesondere parallel zu den mehreren Längsstäben erstrecken. Sie können jeweils an Längsstäben von den mehreren Längsstäben befestigt sein. Sie können jeweils an jeder der mehreren stabförmigen Klammern befestigt sein.

Die Stützvorrichtung stützt die erste Schalungswandung und die zweite Schalungswandung, sodass diese auf sie einwirkende Kräfte beim Betonieren von bewehrten Betonbauelementen schadlos aufnehmen können.

Die stabförmige Klammer kann beispielsweise ein Rundstab oder ein Flachstab sein. Dabei ist ein Flachstab, ein aus einem Flachmaterial gebildeter Stab. Die stabförmige Klammer kann aus einem Flachmaterial, beispielsweise einem Blech gestanzt sein. Ist die stabförmige Klammer aus einem Flachmaterial gestanzt, dann ist die stabförmige Klammer ein Flachstab.

Einstückig geformte, stabförmige Klammer bedeutet, dass alle Abschnitte und Elemente der stabförmigen Klammer einstückig miteinander verbunden sind, d.h. aus einem Stück gefertigt sind. D.h. die stabförmige Klammer umfasst keine mittels Fügetechnik zusammengefügten bzw. mittels Fügetechnik miteinander verbundenen Abschnitte. Dadurch ist die stabförmige Klammer kosteneffizient herstellbar.

Die erste Schalungswandung und die zweite Schalungswandung können jeweils stoffschlüssig mit der Stützvorrichtung und/oder den mehreren stabförmigen Klammern und/oder den mehreren Längsstäben verbunden sein, insbesondere an der Stützvorrichtung und/oder den mehreren stabförmigen Klammern und/oder den mehreren Längsstäben angeschweisst sein.

Die mehreren stabförmigen Klammern lassen sich einfach mit den mehreren Längsstäben verbinden, beispielsweise durch Verschweissen an einzelnen Punkten. Durch die Verwendung von stabförmigen Klammern und Längsstäben ist der Materialaufwand zur Herstellung des Abschalelements gering.

Dadurch, dass die mehreren stabförmigen Klammern mit den Längsstäben und die erste Schalungswandung und die zweite Schalungswandung mit der Stützvorrichtung erfindungsgemäss verbunden sind, ist ein Fugenband in die Fugenbandaufnahme einschiebbar, wodurch ein einfaches Abschalen ermöglicht wird.

Das erfindungsgemässe Abschalelement ist also einfach herstellbar und einfach anwendbar.

Gemäss einer Ausführungsform weist jede der mehreren stabförmigen Klammern jeweils einen sich quer zum Fugenbandhalteabschnitt erstreckenden, ein erstes Stützelement bildenden, ersten Stützabschnitt, und einen sich quer zum Fugenbandhalteabschnitt erstreckenden, ein zweites Stützelement bildenden, zweiten Stützabschnitt auf und erstreckt sich bei jeder der mehreren stabförmigen Klammern jeweils der Fugenbandhalteabschnitt zwischen dem ersten Stützabschnitt und dem zweiten Stützabschnitt.

Quer zum Fugenbandhalteabschnitt erstrecken bedeutet schräg, d.h. unter einem Winkel > 0°, vom Fugenbandhalteabschnitt weg erstrecken.

Dadurch sind die Schalungswandungen fest an der Stützvorrichtung befestigbar.

Gemäss einer Ausführungsform sind die mehreren Längsstäbe so mit den mehreren stabförmigen Klammern verbunden, dass die mehreren stabförmigen Klammern jeweils zueinander parallel, beabstandet und fluchtend, und quer, insbesondere orthogonal, zu den mehreren Längsstäben gehalten sind.

Dadurch ist das Abschalelement einfach und mit geringem Materialaufwand herstellbar.

Gemäss einer Ausführungsform verbindet eine Anzahl von den mehreren Längsstäben die Fugenbandhalteabschnitte so, dass, in einem Zustand, in dem das Abschalelement mit den mehreren Längsstäben quer zur Richtung der Schwerkraft gehalten ist und ein Fugenband in der Fugenbandaufnahme aufgenommen und von den Fugenbandhalteabschnitten gehalten ist, zwischen den Fugenbandhalteabschnitten das Fugenband durch die Anzahl von den mehreren Längsstäben gegen ein Durchhängen gestützt ist.

Dadurch ist das im Abschalelement gehaltene Fugenband beim Betonieren positions- und lagestabilisiert, wodurch eine abgedichtete Arbeitsfuge im Betonbauelement erstellbar ist.

Gemäss einer Ausführungsform erstrecken sich die erste Schalungswandung und die zweite Schalungswandung parallel zueinander und in einer gemeinsamen Ebene.

Dadurch ist eine ebene Anschlussfläche erstellbar.

Gemäss einer Ausführungsform erstrecken sich die erste Schalungswandung und die zweite Schalungswandung parallel zueinander und sind in einer Richtung quer, insbesondere orthogonal, zu den mehreren Längsstäben versetzt zueinander gehalten.

Dadurch ist eine Anschlussfläche mit einer Stufe erstellbar. Eine solche Stufe kann die mechanische Verzahnung der Verbindung zwischen zwei Betonbauelementabschnitten erhöhen.

Gemäss einer Ausführungsform ist bei jeder der mehreren stabförmigen Klammern jeweils der Fugenbandhalteabschnitt zu einem V-förmigen oder U-förmigen Klemmelement mit zwei Klemmschenkeln geformt, sodass ein Fugenband durch Einschieben zwischen die zwei Klemmschenkel einlegbar ist, und ein zwischen die zwei Klemmschenkel eingelegtes Fugenband geklemmt haltbar ist.

Die zwei Klemmschenkel können jeweils elastisch so verformbar ausgebildet sein, dass die zueinander beabstandeten Klemmschenkelenden, welche die Einschiebeöffnung bilden, durch Zusammendrücken miteinander verbindbar sind. Durch das Zusammendrücken der beiden Enden ist das eingelegte Fugenband zwischen den zwei Klemmschenkeln klemmbar und so geklemmt haltbar.

Gemäss einer Ausführungsform weist jede der mehreren stabförmigen Klammern jeweils eine Einschiebehilfe zum geführten Einschieben eines Fugenbands zwischen die zwei Klemmschenkel auf.

Dadurch ist ein Fugenband einfach und kontrolliert in das Abschalelement einsetzbar.

Gemäss einer Ausführungsform ist, in einem Zustand, in dem das Abschalelement mit den mehreren Längsstäben quer zur Richtung der Schwerkraft gehalten ist, der obere der zwei Klemmschenkel, insbesondere um mindestens 2 cm, kürzer als der untere der zwei Klemmschenkel und ist dadurch die Einschiebehilfe gebildet.

Ist das Abschalelement mit den mehreren Längsstäben quer zur Richtung der Schwerkraft, beispielsweise auf einer Bewehrung oder Bewehrungslage, gehalten, ist die Kante eines einzuschiebenden Fugenbands auf den unteren längeren der zwei Klemmschenkel stellbar und dann durch Drücken von oben auf das Fugenband in eine Richtung schräg zur Fugenbandaufnahme und zur Fugenbandaufnahme hin in die Fugenbandaufnahme schiebbar.

Dadurch ist ein Fugenband einfach und kontrolliert in die Fugenbandaufnahme schiebbar.

Gemäss einer Ausführungsform ist bei jedem der zwei Klemmschenkel jeweils das freie Schenkelende gerundet geformt.

Das freie Schenkelende ist dasjenige Ende, welches die Einschiebeöffnung mitbildet.

Durch die gerundete Form der beiden Schenkelenden ist ein Fugenband in Bezug auf eine Verletzungsgefahr sicher in die Fugenbandaufnahme schiebbar.

Gemäss einer Ausführungsform weist jede der mehreren stabförmigen Klammern jeweils einen Standseitenabschnitt auf, sodass die Standseitenabschnitte eine Standseite zum Aufstellen des Abschalelements auf einer Bewehrung bilden.

Die Standseite ist eine Seite des Abschalelements, auf welcher das Abschalelement lagestabil steht. Die Standseite ist dazu ausgelegt, dass das Abschalelement, in einem aufgestellten Zustand, in dem es auf der Standseite auf einer Bewehrungslage steht, von sich aus und unbefestigt lagestabil auf der Bewehrungslage steht. D.h. die Standseite des Abschalelements ist dazu ausgelegt, dass das Abschalelement im aufgestellten Zustand kippsicher bzw. unkippbar auf der Bewehrungslage steht.

Bei jeder der mehreren stabförmigen Klammern, kann sich jeweils der Standseitenabschnitt quer, insbesondere orthogonal, zur ersten Schalungswandung und quer zur zweiten Schalungswandung erstrecken.

Weist das Abschalelement eine Standseite auf, dann kann das Abschalelement neun, insbesondere genau neun, Längsstäbe aufweisen, insbesondere wobei von den neun Längsstäben einer die Standseitenabschnitte miteinander verbindet, einer die ersten Stützabschnitte miteinander verbindet, einer die zweiten Stützabschnitte miteinander verbindet und sechs jeweils die Fugenbandhalteabschnitte miteinander verbinden.

Das Abschalelement ist dadurch einfach auf einer Bewehrungslage aufstellbar.

Gemäss einer Ausführungsform verbindet eine weitere Anzahl von den mehreren Längsstäben die Standseitenabschnitte miteinander.

Die weitere Anzahl kann zwei, insbesondere genau zwei, sein. Die weitere Anzahl von den mehreren Längsstäben können parallel zur Längsrichtung des Abschalelements sein und quer zu den Standseitenabschnitten mit diesen verbunden sein. Dadurch verhindern die weitere Anzahl von den mehreren Längsstäben ein Kippen des Abschalelements im auf eine Bewehrungslage mit Bewehrungsstäben, die sich parallel zueinander und parallel zu den mehreren stabförmigen Klammern erstrecken, aufgestellten Zustand.

Die Standseitenabschnitte verhindern ihrerseits ein Kippen des Abschalelements im auf eine Bewehrungslage mit Bewehrungsstäben, die sich parallel zueinander und parallel zu den mehreren Längsstäben erstrecken, aufgestellten Zustand.

Gemäss einer Ausführungsform erstrecken sich die erste Schalungswandung und die zweite Schalungswandung jeweils quer zur Standseite.

Gemäss einer Ausführungsform sind die erste Schalungswandung und die zweite Schalungswandung unterschiedlich breit.

D.h. in einem Zustand, in dem das Abschalelement auf einer horizontalen Bewehrung mit den mehreren Längsstäben quer zur Richtung der Schwerkraft befestigt ist, sind die erste Schalungswandung und die zweite Schalungswandung unterschiedlich hoch bzw. haben eine unterschiedliche Höhe.

Dadurch ist eine Arbeitsfuge erstellbar, bei der das Fugenband zwischen unterschiedlich dicken Betonbauelementstreifen einbetoniert ist.

Gemäss einer Ausführungsform ist jede der mehreren stabförmigen Klammern jeweils ein, insbesondere zweifach, dreifach, vierfach oder fünffach, gebogener Stab mit einem ersten Stabende und einem zweiten Stabende, insbesondere wobei die ersten Stabenden mit einem der mehreren Längsstäbe und die zweiten Stabenden mit einem anderen der mehreren Längsstäbe verbunden sind.

Der gebogene Stab umfasst den Fugenbandhalteabschnitt und kann mindestens einen von
o erster Stützabschnitt,
o zweiter Stützabschnitt,
o Standseitenabschnitt, und
o Einschiebehilfe,
umfassen bzw. bilden.

Der gebogene Stab ist jeweils an Stellen, die zueinander beabstandet sind, gebogen.

Jede der mehreren stabförmigen Klammern kann jeweils einen V-oder U-förmigen Fugenbandhalteabschnitt aufweisen mit zwei Klemmschenkeln, wobei am einen der zwei Klemmschenkel das erste Stützelement als V- oder U-förmiges Stützelement angeformt ist und am anderen der zwei Klemmschenkel das zweite Stützelement als S-förmiges Stützelement, welches den Standseitenabschnitt aufweist, angeformt ist.

Jede der mehreren stabförmigen Klammern kann am ersten Stabende eine erste Stirnseite und am zweiten Stabende eine zweite Stirnseite aufweisen, wobei die ersten Stirnseiten mit einem der mehreren Längsstäbe und die zweiten Stirnseiten mit einem anderen der mehreren Längsstäbe verbunden sind.

Die erste Schalungswandung kann in einem längsseitigen Randbereich mehrere nutenförmige Ausnehmungen aufweisen. Die zweite Schalungswandung kann in einem längsseitigen Randbereich mehrere nutenförmige Ausnehmungen aufweisen.

Durch jede der mehreren nutenförmigen Ausnehmungen, der ersten Schalungswandung und der zweiten Schalungswandung, kann sich jeweils eine der mehreren stabförmigen Klammern, insbesondere einer der zwei Klemmschenkel, hindurch erstrecken.

Dadurch ist die Fläche der ersten Schalungswandung und der zweiten Schalungswandung jeweils in Bereichen zwischen zwei nutenförmigen Ausnehmungen vergrössert im Vergleich zu Bereichen bei den nutenförmigen Ausnehmungen.

Ein Verfahren zum Montieren eines Abschalelements, ausgelegt zum Abschalen von Anschlussflächen bei der Erstellung von bewehrten Betonbauelementen, an einer Bewehrungslage, kann die folgenden Schritte aufweisen:
o Bereitstellen des Abschalelements, und
o Wurfpositionieren des Abschalelements auf einer Bewehrungslage, sodass das Abschalelement auf der Bewehrungslage steht und die erste Schalungswandung und die zweite Schalungswandung jeweils quer, insbesondere orthogonal, zur Bewehrungslage ausgerichtet ist.

Das erfindungsgemässe Abschalelement ist im Folgenden rein beispielhaft anhand konkreter in den Figuren dargestellter Ausführungsformen näher beschrieben. Es zeigen:
- Figur 1: ein auf einer Bewehrung aufgestelltes Abschalelement mit Fugenband;
- Figur 2: eine Seitenansicht eines aufgestellten Abschalelements; und
- Figur 3: eine Schnittansicht des Abschalelements von Figur 2, Schnittebene: parallel zur ersten Schalungswandung und zur zweiten Schalungswandung und in Figur 2 rechts von der ersten Schalungswandung und der zweiten Schalungswandung und unmittelbar bei der ersten Schalungswandung und der zweiten Schalungswandung mit Blickrichtung von rechts auf das Abschalelement.

Figur 1 zeigt ein Abschalelement 1 zum Abschalen von Anschlussflächen und Halten eines Fugenbands 2 bei der Erstellung von bewehrten Betonbauelementen.

Das Abschalelement hat eine Stützvorrichtung 5 mit mehreren Längsstäben 6, und mehreren stabförmigen Klammern 8 von denen jede jeweils einen Fugenbandhalteabschnitt 24 aufweist.

Das Abschalelement 1 umfasst eine an der Stützvorrichtung 5 befestigte erste Schalungswandung 3, und eine an der Stützvorrichtung 5 befestigte zweite Schalungswandung 4.

Die mehreren Längsstäbe 6 sind so mit den mehreren stabförmigen Klammern 8 verbunden, dass die

Fugenbandhalteabschnitte 24 zwischen der ersten Schalungswandung 3 und der zweiten Schalungswandung 4 eine Fugenbandaufnahme 7 bilden. Das Abschalelement 1 ist ein verlorenes Abschalelement 1.

Jede der mehreren stabförmigen Klammern 8 ist jeweils einstückig aus einem stabförmigen Material geformt.

Jede der mehreren stabförmigen Klammern 8 (siehe auch Figur 2) weist jeweils einen sich quer zum Fugenbandhalteabschnitt 24 erstreckenden, ein erstes Stützelement 13 bildenden, ersten Stützabschnitt 25, und einen sich quer zum Fugenbandhalteabschnitt 24 erstreckenden, ein zweites Stützelement 14 bildenden, zweiten Stützabschnitt 26 auf.

Bei jeder der mehreren stabförmigen Klammern 8 erstreckt sich jeweils der Fugenbandhalteabschnitt 24 zwischen dem ersten Stützabschnitt 25 und dem zweiten Stützabschnitt 26.

Die mehreren Längsstäbe 6 sind so mit den mehreren stabförmigen Klammern 8 verbunden, dass die mehreren stabförmigen Klammern 8 jeweils zueinander parallel, beabstandet und fluchtend, und quer zu den mehreren Längsstäben 6 gehalten sind.

Eine Anzahl von 6 (siehe Figur 2) von den mehreren Längsstäben 6 verbindet die Fugenbandhalteabschnitte 24 so, dass, in einem Zustand, in dem das Abschalelement 1 mit den mehreren Längsstäben 6 quer zur Richtung der Schwerkraft 29 gehalten ist und ein Fugenband 2 in der Fugenbandaufnahme 7 aufgenommen und von den Fugenbandhalteabschnitten 24 gehalten ist, zwischen den Fugenbandhalteabschnitten 24 das Fugenband 2 durch die Anzahl von 6 von den mehreren Längsstäben 6 gegen ein Durchhängen gestützt ist.

Die erste Schalungswandung 3 und die zweite Schalungswandung 4 erstrecken sich parallel zueinander und in einer gemeinsamen Ebene.

Die erste Schalungswandung 3 und die zweite Schalungswandung 4 sind in einer Richtung quer zu den mehreren Längsstäben 6 nicht versetzt zueinander gehalten (siehe Figur 2).

Bei jeder der mehreren stabförmigen Klammern 8 ist jeweils der Fugenbandhalteabschnitt 24 zu einem V-förmigen Klemmelement 30 (siehe Figur 2) mit zwei Klemmschenkeln 11 geformt, sodass ein Fugenband 2 durch Einschieben zwischen die zwei Klemmschenkel 11 einlegbar ist, und ein zwischen die zwei Klemmschenkel 11 eingelegtes Fugenband 2 geklemmt haltbar ist.

Jede der mehreren stabförmigen Klammern 8 weist jeweils eine Einschiebehilfe 12 zum geführten Einschieben eines Fugenbands 2 zwischen die zwei Klemmschenkel 11 auf.

In Figur 2 ist das Abschalelement 1 mit den mehreren Längsstäben 6 quer zur Richtung der Schwerkraft 29 gehalten gezeigt. Der obere der zwei Klemmschenkel 11 ist kürzer als der untere der zwei Klemmschenkel 11, wodurch die Einschiebehilfe 12 gebildet ist.

Bei jedem der zwei Klemmschenkel 11 ist jeweils das freie Schenkelende 31 gerundet geformt.

Jede der mehreren stabförmigen Klammern 8 weist jeweils einen Standseitenabschnitt 31 auf (siehe Figur 2), sodass die Standseitenabschnitte 31 eine Standseite 9 zum Aufstellen des Abschalelements 1 auf einer Bewehrung 10 bilden.

Eine weitere Anzahl von 2 von den mehreren Längsstäben 6 verbindet die Standseitenabschnitte 31 miteinander (siehe Figur 2).

Die erste Schalungswandung 3 und die zweite Schalungswandung 4 erstrecken sich jeweils quer zur Standseite 9 (siehe Figur 2) .

Die erste Schalungswandung 3 und die zweite Schalungswandung 4 sind gleich breit bzw. gleich hoch.

Jede der mehreren stabförmigen Klammern 8 ist jeweils ein, fünffach gebogener Stab mit einem ersten Stabende 16 und einem zweiten Stabende 17 wobei die ersten Stabenden 16 mit einem der mehreren Längsstäbe 6 und die zweiten Stabenden 17 mit einem anderen der mehreren Längsstäbe 6 verbunden sind.

Die erste Schalungswandung 3 weist in einem längsseitigen Randbereich 20 mehrere nutenförmige Ausnehmungen 21 auf.

Die zweite Schalungswandung 4 weist in einem längsseitigen Randbereich 22 mehrere nutenförmige Ausnehmungen 23 auf.

Durch jede der mehreren nutenförmigen Ausnehmungen 21, 23 erstreckt sich jeweils einer der zwei Klemmschenkel von einer der mehreren stabförmigen Klammern 8.

## Patentansprüche

1. Abschalelement (1) zum Abschalen von Anschlussflächen und Halten eines Fugenbands (2) bei der Erstellung von bewehrten Betonbauelementen, mit
o einer Stützvorrichtung (5) mit
o mehreren Längsstäben (6), und
o mehreren stabförmigen Klammern (8) von denen jede jeweils einen Fugenbandhalteabschnitt (24) aufweist, und
o einer an der Stützvorrichtung (5) befestigten ersten Schalungswandung (3), und
o einer an der Stützvorrichtung (5) befestigten zweiten Schalungswandung (4),
wobei
o die mehreren Längsstäbe (6) mit den mehreren stabförmigen Klammern (8) so verbunden sind, dass die Fugenbandhalteabschnitte (24) zwischen der ersten Schalungswandung (3) und der zweiten Schalungswandung (4) eine Fugenbandaufnahme (7) bilden, und
o das Abschalelement (1) ein verlorenes Abschalelement (1) ist,
**dadurch gekennzeichnet, dass**
jede der mehreren stabförmigen Klammern (8) jeweils einstückig, insbesondere aus einem stabförmigen Material oder aus einem Flachmaterial, geformt ist.

2. Abschalelement (1) nach Anspruch 1, **dadurch gekennzeichnet, dass** jede der mehreren stabförmigen Klammern (8) jeweils
o einen sich quer zum Fugenbandhalteabschnitt (24) erstreckenden, ein erstes Stützelement (13) bildenden, ersten Stützabschnitt (25), und
o einen sich quer zum Fugenbandhalteabschnitt (24) erstreckenden, ein zweites Stützelement (14) bildenden, zweiten Stützabschnitt (26),
aufweist, und
bei jeder der mehreren stabförmigen Klammern (8) jeweils der Fugenbandhalteabschnitt (24) sich zwischen dem ersten Stützabschnitt (25) und dem zweiten Stützabschnitt (26) erstreckt.

3. Abschalelement (1) nach einem der Ansprüche 1 bis 2, **dadurch gekennzeichnet, dass** die mehreren Längsstäbe (6) so mit den mehreren stabförmigen Klammern (8) verbunden sind, dass die mehreren stabförmigen Klammern (8) jeweils zueinander parallel, beabstandet und fluchtend, und quer zu den mehreren Längsstäben (6) gehalten sind.

4. Abschalelement (1) nach einem der Ansprüche 1 bis 3, **dadurch gekennzeichnet, dass** eine Anzahl von den mehreren Längsstäben (6) die Fugenbandhalteabschnitte (24) so verbindet, dass, in einem Zustand, in dem das Abschalelement (1) mit den mehreren Längsstäben (6) quer zur Richtung der Schwerkraft (29) gehalten ist und ein Fugenband (2) in der Fugenbandaufnahme (7) aufgenommen und von den Fugenbandhalteabschnitten (24) gehalten ist, zwischen den Fugenbandhalteabschnitten (24) das Fugenband (2) durch die Anzahl von den mehreren Längsstäben (6) gegen ein Durchhängen gestützt ist.

5. Abschalelement (1) nach Anspruch 1 bis 4, **dadurch gekennzeichnet, dass** die erste Schalungswandung (3) und die zweite Schalungswandung (4) sich parallel zueinander und in einer gemeinsamen Ebene erstrecken.

6. Abschalelement (1) nach einem der Ansprüche 1 bis 4, **dadurch gekennzeichnet, dass** die erste Schalungswandung (3) und die zweite Schalungswandung (4) sich parallel zueinander erstrecken und in einer Richtung quer zu den mehreren Längsstäben (6) versetzt zueinander gehalten sind.

7. Abschalelement (1) nach einem der Ansprüche 1 bis 6, **dadurch gekennzeichnet, dass** bei jeder der mehreren stabförmigen Klammern (8) jeweils der Fugenbandhalteabschnitt (24) zu einem V-förmigen oder U-förmigen Klemmelement (30) mit zwei Klemmschenkeln (11) geformt ist, sodass
o ein Fugenband (2) durch Einschieben zwischen die zwei Klemmschenkel (11) einlegbar ist, und
o ein zwischen die zwei Klemmschenkel (11) eingelegtes Fugenband (2) geklemmt haltbar ist.

8. Abschalelement (1) nach Anspruch 7, **dadurch gekennzeichnet, dass** jede der mehreren stabförmigen Klammern (8) jeweils eine Einschiebehilfe (12) zum geführten Einschieben eines Fugenbands (2) zwischen die zwei Klemmschenkel (11) aufweist.

9. Abschalelement (1) nach Anspruch 6, **dadurch gekennzeichnet, dass**, in einem Zustand, in dem das Abschalelement (1) mit den mehreren Längsstäben (6) quer zur Richtung der Schwerkraft (29) gehalten ist, der obere der zwei Klemmschenkel (11) kürzer ist als der untere der zwei Klemmschenkel (11) und dadurch die Einschiebehilfe (12) gebildet ist.

10. Abschalelement (1) nach einem der Ansprüche 7 bis 9, **dadurch gekennzeichnet, dass** bei jedem der zwei Klemmschenkel (11) jeweils das freie Schenkelende (31) gerundet geformt ist.

11. Abschalelement (1) nach einem der Ansprüche 1 bis 10,
**dadurch gekennzeichnet, dass** jede der mehreren stabförmigen Klammern (8) jeweils einen Standseitenabschnitt (31) aufweist, sodass die Standseitenabschnitte (31) eine Standseite (9) zum Aufstellen des Abschalelements (1) auf einer Bewehrung (10) bilden.

12. Abschalelement (1) nach Anspruch 11, **dadurch gekennzeichnet, dass** eine weitere Anzahl von den mehreren Längsstäben (6) die Standseitenabschnitte (31) miteinander verbindet.

13. Abschalelement (1) nach einem der Ansprüche 1 bis 12,
**dadurch gekennzeichnet, dass** die erste Schalungswandung (3) und die zweite Schalungswandung (4) sich jeweils quer zur Standseite (9) erstrecken.

14. Abschalelement (1) nach einem der Ansprüche 1 bis 13,
**dadurch gekennzeichnet, dass** die erste Schalungswandung (3) und die zweite Schalungswandung (4) unterschiedlich breit sind.

15. Abschalelement (1) nach einem der Ansprüche 1 bis 14,
**dadurch gekennzeichnet, dass** jede der mehreren stabförmigen Klammern (8) jeweils ein, insbesondere zweifach, dreifach, vierfach oder fünffach, gebogener Stab mit einem ersten Stabende (16) und einem zweiten Stabende (17) ist, insbesondere wobei die ersten Stabenden (16) mit einem der mehreren Längsstäbe (6) und die zweiten Stabenden (17) mit einem anderen der mehreren Längsstäbe (6) verbunden sind.

16. Betonbauelement mit einem Abschalelement (1) nach einem der Ansprüche 1 bis 15.

17. Verwendung eines Abschalelements (1) nach einem der Ansprüche 1 bis 15 beim Abschalen von Anschlussflächen bei der Erstellung von bewehrten Betonbauelementen.
